# FASCICULE DE BREVET EUROPEEN

(11) **EP 0 859 371 B1**
(45) Date de publication et mention de la délivrance du brevet: **28.11.2001**
(21) Numéro de dépôt: 98400305.3
(22) Date de dépôt: 11.02.1998
(51) Int. Cl.: G21F 7/03

(54) **Hublot de protection contre les rayonnements**
Strahlenschutzbeobachtungsfenster
Radiation shielding viewing window

(30) Priorité: 13.02.1997 FR 9701665
(43) Date de publication de la demande: 19.08.1998
(73) Titulaire: SAINT-GOBAIN GLASS FRANCE, 92400 Courbevoie (FR)
(72) Inventeur: Rain, Joel, 77640 Courcelles Sous Jouarre (FR)
(74) Mandataire: Goldenberg, Virginie Isabelle

(56) Documents cités:
- FR-A- 1 333 746
- PATENT ABSTRACTS OF JAPAN vol. 014, no. 415 (P-1102), 7 septembre 1990 & JP 02 161399 A (POWER REACTOR & NUCLEAR FUEL DEV CORP;OTHERS: 02), 21 juin 1990,

## Description

L'invention concerne un hublot ou fenêtre de protection, notamment contre les rayonnements de cellules ou d'enceintes dans des installations nucléaires. De tels hublots doivent notamment présenter une bonne absorption des rayonnements à haute énergie tels que les rayonnements X, γ et/ou une bonne absorption des rayonnements neutroniques.

A cet effet, ces hublots sont notamment constitués d'un ensemble de feuilles de verre d'une épaisseur suffisante et enrichies soit en éléments lourds pour absorber par exemple les rayonnements X et γ, soit en bore ou produits hydrogénés pour absorber notamment les rayonnements neutroniques. Cet ensemble de feuilles de verre est placé dans un cadre et le hublot ainsi constitué sera positionné dans l'ouverture d'un mur, celui-ci étant également chargé de particules absorbant les rayonnements.

De tels hublots ont donc pour fonction de permettre la vision au sein d'une enceinte tout en ayant un effet d'écran pour les rayonnements provenant de l'enceinte, comme le reste des parois.

La réalisation de ces hublots consiste dans un premier temps à effectuer un empilement des feuilles de verre par collage entre elles ou séparées par une lame d'air entre deux feuilles de verre. L'ensemble des feuilles de verre habituellement réalisé combine ces deux types de montage. L'ensemble doit ensuite être inséré dans un cadre, choisi métallique, devant également faire fonction d'écran pour les rayonnements. Ce cadre est habituellement réalisé en fonte pour jouer son rôle d'écran. Lors de l'insertion de l'ensemble des feuilles de verre dans le cadre, il est bien entendu nécessaire de prévoir un jeu entre le cadre et l'ensemble de verre, de manière à ce que ce dernier puisse être mis en place aisément. Ce jeu conduit ainsi à un espace vide qu'il est alors nécessaire de combler avec un matériau jouant également le rôle d'écran pour les rayonnements.

Par ailleurs, de telles réalisations prévoient une découpe des feuilles de verre possédant des dimensions très précises pour limiter au minimum le jeu prévu entre lesdites feuilles de verre et le cadre.

Selon les techniques habituellement utilisées, par exemple, dans le cas d'un ensemble de cinq feuilles de verre, trois d'entre elles sont collées et deux autres ne le sont pas, de façon à former deux lames d'air. On vient tout d'abord, placer le premier ensemble constitué des trois feuilles de verre collées dans un bâti en fonte formant le cadre du hublot, celui-ci étant placé selon une position horizontale. Dès ce stade de la fabrication, l'espace vide dû au jeu prévu entre le cadre et l'ensemble des feuilles de verre est comblé par de la laine au plomb qui joue également le rôle d'écran pour les rayonnements. La mise en place de la laine au plomb est effectuée manuellement par tassement de chaque côté du cadre; l'axe optique étant en position horizontale, il permet un accès des deux côtés, ce qui facilite la mise en place de la laine. Cette étape prend du temps, car il est nécessaire de tasser la laine au plomb au maximum de façon à augmenter la densité du joint ainsi constitué.

Après ces étapes, les deux feuilles de verre non collées sont juxtaposées au premier ensemble constitué de trois feuilles de verre associées par collage l'une après l'autre. Ces étapes sont délicates à mettre en oeuvre puisque l'opérateur doit venir travailler dans le cadre déjà mis en place. Après la mise en place de chacune des feuilles de verre, il est à nouveau nécessaire de combler le jeu entre le verre et le cadre avec de la laine au plomb, ce qui constitue de nouveau une étape très longue, d'autant plus qu'à ce stade, l'accès pour tasser la laine est limité à un seul côté du cadre.

Selon un autre enseignement notamment décrit dans le document FR-A-1 333 746, l'espace vide formé entre les feuilles de verre et le cadre est comblé notamment par un matériau, plastique au moment de son application, celui-ci étant polymérisé in situ. Ce matériau forme un joint assurant une étanchéité. La protection contre les rayonnements, à ce niveau, est assurée par une bourre de plomb.

Les difficultés rencontrées et le temps passé pour réaliser de tels hublots conduisent à une augmentation considérable des coûts de fabrication de ces hublots.

L'invention a ainsi pour but un hublot conférant une protection contre les rayonnements à haute énergie et/ou neutroniques dont la réalisation est simple et nécessite un temps inférieur à celui nécessaire pour la technique présentée auparavant.

Ce but est atteint selon l'invention par un hublot constitué d'au moins un bloc optique, conférant une protection contre les rayonnements à haute énergie et/ou neutroniques et d'un cadre entourant le bloc optique, l'espace entre le bloc optique et le cadre étant comblé par un matériau coulable et durcissable chargé de particules lourdes et/ou anti-neutroniques.

Un tel hublot présente beaucoup d'avantages lors de sa réalisation et notamment le matériau coulable vient remplir lors de sa coulée, l'espace ou le jeu prévu entre le bloc optique et le cadre sans nécessiter des opérations consistant à tasser ledit matériau.

Un autre avantage lié à un tel matériau est de pouvoir réaliser un bloc optique complet avant de l'insérer dans le cadre du hublot et ensuite de couler le matériau coulable et durcissable. Contrairement à la technique évoquée précédemment, il n'est pas prévu de devoir finir la réalisation du bloc optique dans le cadre du hublot.

Un tel matériau peut être une résine, mais la résistance au rayonnement de matière organique n'est pas satisfaisante pour certaines applications.

Selon une réalisation préférée de l'invention, le matériau coulable et durcissable est un béton, avantageusement choisi identique à celui constituant les murs de l'enceinte au sein desquels le hublot est destiné à être installé de façon à réaliser une protection contre le rayonnement très homogène par rapport au reste des murs de l'enceinte. Le béton choisi est avantageusement chargé en minerais de fer pour lui conférer une densité de l'ordre de 4,5 et/ou comporte du bore ou des produits hydrogénés neutrophages et/ou atténuateur des rayonnements γ.

De préférence encore, le béton utilisé comporte une quantité d'eau stoechiométrique. De cette façon, il ne subsiste pas un excès d'eau qui pourrait nuire à la qualité du bloc optique et notamment au collage des feuilles de verre.

Selon une variante avantageuse de l'invention, une feuille ou un film de matière étanche, enveloppe le bloc optique et prévient ainsi tout risque de contact entre le bloc optique et le matériau coulable. Cela évite par exemple tout risque de contact du bloc optique avec l'eau contenue dans le béton.

Selon une réalisation préférée de l'invention, le bloc optique possède une forme tronc-pyramidale, c'est-à-dire possédant la forme d'une pyramide, les faces inférieures et supérieures étant parallèles. Une telle forme permet notamment de favoriser l'écoulement du matériau coulable et durcissable autour du bloc optique. Pour obtenir un tel bloc, chaque feuille de verre est prévue avec des bords inclinés de sorte que l'assemblage de ces feuilles forme un bloc optique tronc-pyramidale. Selon une première réalisation, chaque feuille de verre est prévue avec des bords inclinés de même pente. Selon une seconde réalisation préférée de l'invention, les pentes des bords inclinés sont légèrement différentes pour chaque feuille de verre, ledit bloc comprenant au moins, deux feuilles de verre.

Selon cette réalisation préférée et plus particulièrement dans le cas d'une feuille ou d'un film plastique enveloppant le bloc optique, tout risque de passage d'un rayonnement parallèle au bord incliné du bloc optique est éliminé. En effet, un rayon parallèle au bord d'une première feuille sera ainsi arrêté par le bord de la suivante.

De préférence, le cadre du hublot est réalisé en tôle et donc peu onéreux, notamment à l'égard des techniques habituelles qui nécessitent un matériau en fonte. Avantageusement, le cadre présente sur l'ensemble de sa périphérie un décrochement. Ce décrochement permet d'une part lors de l'installation, de placer le hublot en appui sur un décrochement de forme complémentaire prévu dans la paroi dans laquelle il est installé. D'autre part, ce décrochement du cadre est comblé sur sa face interne par le matériau coulable. Selon une autre réalisation, des blocs de fonte peuvent également combler ce décrochement à l'intérieur du cadre, notamment pour limiter la quantité de matériau coulable nécessaire.

Dans une variante de l'invention, le cadre du hublot n'est utilisé que pour le moulage du matériau coulable puis est éliminé.

L'invention propose également un procédé de fabrication de tels hublots. Selon l'invention, ce procédé consiste à placer le bloc optique préalablement réalisé sur sa grande surface, dans le cadre, l'axe optique du bloc étant orienté verticalement, puis à couler le matériau coulable et durcissable entre le bloc optique et le cadre. Selon cette réalisation, le matériau vient combler l'espace ou le jeu prévu entre le bloc optique et le cadre. Aucune intervention manuelle n'est alors nécessaire pour venir tasser le matériau à la base, celui-ci s'écoulant naturellement. De plus, cette étape est simplifiée ou tout au moins rendue plus rapide du fait du rétrécissement de l'espace à combler vers le bas dû à la forme tronc-pyramidale du bloc optique.

Le hublot selon l'invention et le procédé de fabrication d'un tel hublot proposé par l'invention permettent donc d'une part de simplifier la fabrication et d'en diminuer ses coûts et d'autre part conduisent à un hublot conférant une protection parfaite contre les rayonnements à haute énergie et/ou neutroniques.

D'autres détails et caractéristiques avantageuses de l'invention ressortiront ci-après de la description d'un exemple de réalisation selon l'invention en référence à la figure qui représente un hublot.

Sur cette figure, le hublot 1 représenté comporte un bloc optique constitué de cinq feuilles de verre 2, 3, 4, 5, 6. Chacune de ces feuilles de verre possède une composition lui conférant une protection pour des rayonnements à haute énergie de type γ et/ou pour des rayonnements neutroniques. Ces feuilles de verre présentent des épaisseurs comprises entre 100 et 300 mm et sont assemblées pour former le bloc optique. Le hublot comporte en outre un cadre en tôle 7. Ce cadre 7 présente sur l'ensemble de sa périphérie, et donc sur l'ensemble de la périphérie du hublot 1, un décrochement 8. Ce décrochement 8 permet de venir encastrer et positionner le hublot 1 dans l'ouverture d'un mur prévue à cet effet et comportant un décrochement de forme complémentaire de celle du décrochement du cadre 7 du hublot 1. La combinaison de ces deux décrochements complémentaires permet d'une part une bonne précision pour la mise en place du hublot 1 et d'autre part une protection totale pour les rayonnements à haute énergie et/ou neutroniques.

Lors de la fabrication, il est tout d'abord procédé à la réalisation du bloc optique et plus précisément par le collage des feuilles de verre 2, 3 et 4. Ces collages sont réalisés par toute méthode connue de l'homme du métier. On procède ensuite à l'association des feuilles de verre 5 et 6 par collage périphérique. Ce type de montage périphérique est réalisé par un joint de scellage étanche 9, de la même façon que pour les vitrages commercialisés sous le nom CLIMALIT.

Il peut être par ailleurs prévus des tubes 10 en périphérie des joints de scellage 9. Ces tubes 10 permettent alors de ventiler les lames d'air entre les feuilles de verre 4 et 5 et entre les feuilles de verre 5 et 6, notamment pour éliminer tout risque de formation de buée qui nuirait à la transmission lumineuse. Le bloc optique constitué des cinq feuilles de verre 2, 3, 4, 5, 6 est ainsi constitué : celui-ci possède une forme de pyramide tronquée, chacune des feuilles de verre 2, 3, 4, 5, et 6 possédant des côtés biseautés.

Pour améliorer encore la transmission lumineuse, les feuilles de verre et plus particulièrement les faces des feuilles de verre qui ne sont pas collées sur toute leur surface, peuvent comporter un traitement antireflet.

Il est ensuite procédé à l'assemblage du bloc optique et du cadre 7. Le cadre 7 est ainsi posé selon une direction verticale et repose sur des retours 11 qui vont venir en bride sur le bloc optique. Le bloc optique est alors placé au sein du cadre 7 pour venir reposer sur sa grande face 12, celle-ci étant en appui sur les retours 11. Entre les retours 11 et la grande face 12, il est prévu un joint du type éthylène-propylène, assurant l'étanchéité de l'association bloc optique/cadre 7. Le bloc optique étant mis en place, l'opérateur coule un béton chargé de particules lourdes ou anti-neutroniques 14 dans l'espace entre le bloc optique et le cadre 7. Le béton 14 est un béton possédant une densité supérieure à 4 et de préférence choisi identique à celui utilisé pour le mur dans lequel le hublot 1 doit être inséré. Le béton 14 de par sa fluidité va remplir la totalité de l'espace avant de durcir ; de plus, lors du durcissement, il se produit un frettage exercé par le béton 14 sur le bloc optique qui garantit encore le complet remplissement de l'espace entre cadre 7 et bloc optique.

Lors de la coulée du béton 14, les tuyaux 10 sont prévus de telle façon qu'ils sont enrobés dans le béton avec des orifices 15 débordant du béton 14.

De façon à prévenir une attaque des feuilles de verre 2, 3, 4, 5, 6 par l'eau contenu dans le béton 14, celui-ci est prévu avec une quantité d'eau stoéchiométrique.

Par ailleurs, il est également possible dans une variante non représentée sur la figure, de prévoir un film ou une résine enveloppant le bloc optique et éliminant ainsi tout risque de contact avec l'eau contenue dans le béton 14.

Dans une préalisation possible de l'invention, il est prévu dans la zone intérieure du cadre 7 correspondant au décrochage 8, des blocs 16 de fonte de plomb en périphérie du cadre. Ces blocs 16 sont facultatifs mais peuvent contribuer à la protection contre les rayonnements au niveau dudit décrochage 8.

Toujours pour améliorer la protection contre les rayonnements, chaque feuille de verre possède des bords biseautés dont les pentes des biseaux sont différentes d'une feuille de verre à l'autre. Une telle réalisation permet, dans le cas notamment d'une feuille plastique ou d'une résine enveloppant le bloc optique, qu'un rayon parallèle à la pente du biseau de la feuille de verre 6 soit absorbé par le béton 14 ou bien par l'une des autres feuilles de verre, la zone de jonction entre le bloc optique et le béton 14 n'étant pas linéaire, sur toute la longueur du bloc optique.

Le hublot 1 ainsi proposé selon l'invention offre ainsi une protection efficace pour les rayonnements à haute énergie et/ou neutroniques. De plus, la réalisation de ce hublot est plus rapide et donc moins onéreuse que les méthodes habituelles. Notamment, l'utilisation d'un matériau coulable et durcissable tel qu'un béton est très rapide et comble parfaitement l'espace prévu entre le cadre 7 et le bloc optique. Par ailleurs, cette technique présente encore un avantage ; la précision des dimensions des bords des vitrages n'est pas aussi rigoureuse que selon les techniques habituelles puisque le béton 14 viendra combler la totalité de l'espace vide lors de sa coulée, puis du phénomène de frettage. Il est ainsi possible de conserver les bords des feuilles de verre 2, 3, 4, 5, 6 brutes de moulage, c'est-à-dire sans aucune étape de finition, notamment en vue d'éliminer toute aspérité. En effet, même si celles-ci existent, le béton 14 vient recouvrir la totalité des bords des feuilles de verre. Il apparaît donc que cette particularité de l'invention permette encore de diminuer le coût de fabrication du hublot.

## Revendications

1. Hublot constitué d'au moins un bloc optique, conférant une protection contre les rayonnements à haute énergie et/ou neutroniques, et d'un cadre, l'espace entre le bloc optique et le cadre étant comblé par un matériau coulable et durcissable, ***caractérisé en ce que*** le matériau coulable et durcissable est chargé de particules lourdes et/ou anti-neutrons.

2. Hublot selon la revendication 1, ***caractérisé en ce que*** le matériau coulable est un béton.

3. Hublot selon la revendication 2, ***caractérisé en* ce *que*** le béton comporte une quantité d'eau stoechiométrique.

4. Hublot selon l'une des revendications précédentes, ***caractérisé en ce qu***'une feuille de matière étanche enveloppe le bloc optique.

5. Hublot selon l'une des revendications précédentes, ***caractérisé en ce que*** le bloc optique a une forme tronc-pyramidale.

6. Hublot selon la revendication 5 dont le bloc optique est constitué d'au moins deux feuilles de verre, ***caractérisé en ce que*** chaque feuille possède des bords biseautés ***et en ce que*** la pente des biseaux créés sur les bords de chaque feuille de verre est différente pour chacune des feuilles de verre.

7. Hublot selon l'une des revendications précédentes, ***caractérisé en ce que*** le cadre est réalisé en tôle.

8. Hublot selon la revendication 7, ***caractérisé en ce que*** le cadre présente un décrochement sur l'ensemble de sa périphérie.

9. Procédé de fabrication d'un hublot constitué d'un bloc optique et d'un cadre, ***caractérisé en ce que*** le bloc optique est placé sur une face dans le cadre, son axe optique étant orienté selon une direction verticale, ***et en ce qu'on*** coule un matériau coulable et durcissable chargé de particules lourdes et/ou anti-neutroniques entre le bloc optique et le cadre.

## Patentansprüche

1. Schutzfenster, das aus mindestens einem optischen Block, der Schutz vor hochenergetischer und/oder Neutronenstrahlung verleiht, und einem Rahmen besteht, wobei der Zwischenraum zwischen optischem Block und Rahmen von einem vergießbaren und aushärtbaren Material ausgefüllt ist, **dadurch gekennzeichnet, dass** das vergießbare und aushärtbare Material mit schweren und/oder Neutronen absorbierenden Teilchen gefüllt ist.

2. Schutzfenster nach Anspruch 1, **dadurch gekennzeichnet, dass** das vergießbare Material Beton ist.

3. Schutzfenster nach Anspruch 2, **dadurch gekennzeichnet, dass** der Beton eine stöchiometrische Wassermenge enthält.

4. Schutzfenster nach einem der vorhergehenden Ansprüche, **dadurch gekennzeichnet, dass** der optische Block von einer Folie aus dichtem Material umhüllt ist.

5. Schutzfenster nach einem der vorhergehenden Ansprüche, **dadurch gekennzeichnet, dass** der optische Block die Form eines Pyramidenstumpfs besitzt.

6. Schutzfenster nach Anspruch 5, dessen optischer Block aus mindestens zwei Glasscheiben besteht, **dadurch gekennzeichnet, dass** die Glasscheiben abgeschrägte Ränder besitzen, **und dass** die Neigung der Schrägen, die auf den Rändern der Glasscheiben geschaffen worden sind, bei jeder Glasscheibe anders ist.

7. Schutzfenster nach einem der vorhergehenden Ansprüche, **dadurch gekennzeichnet, dass** der Rahmen aus Blech hergestellt ist.

8. Schutzfenster nach Anspruch 7, **dadurch gekennzeichnet, dass** der Rahmen über den gesamten Umfang einen Absatz aufweist.

9. Verfahren zur Herstellung eines Schutzfensters, das aus einem optischen Block und einem Rahmen besteht, **dadurch gekennzeichnet, dass** der optische Block auf einer Seite im Rahmen angeordnet wird, wobei seine optische Achse in einer vertikalen Richtung orientiert ist, **und dass** ein vergießbares und aushärtbares Material, das mit schweren und/oder Neutronen absorbierenden Teilchen gefüllt ist, zwischen den optischen Block und den Rahmen gegossen wird.

## Claims

1. Panel constituted by at least one optical block, providing protection against high energy and/or neutron radiation, and a frame, the space between the optical block and the frame being filled by a pourable and hardenable material, **characterized in that** the pourable and hardenable material is filled with heavy and/or anti-neutron particles.

2. Panel according to claim 1, **characterized in that** the pourable material is a concrete.

3. Panel according to claim 2, **characterized in that** the concrete has a stoichiometric water quantity.

4. Panel according to one of the preceding claims, **characterized in that** a tight material sheet envelops the optical block.

5. Panel according to one of the preceding claims, **characterized in that** the optical block has a truncated pyramid shape.

6. Panel according to claim 5, whose optical block is constituted by at least two glass sheets, **characterized in that** each sheet has bevelled edges and **in that** the slope of the bevels created on the edges of each glass sheet differs in the case of each glass sheet.

7. Panel according to one of the preceding claims, **characterized in that** the frame is made from sheet metal.

8. Panel according to claim 7, **characterized in that** the frame has an offset on its entire periphery.

9. Process for the production of a panel constituted by an optical block and a frame, **characterized in that** the optical block is placed on one face in the frame, its optical axis being oriented in a vertical direction and **in that** a pourable and hardenable material filled with heavy and/or anti-neutron particles is poured between the optical block and the frame.
